# EUROPÄISCHE PATENTSCHRIFT

(11) **EP 0 046 833 B1**
(45) Veröffentlichungstag und Bekanntmachung des Hinweises auf die Patenterteilung: **22.02.1984**
(21) Anmeldenummer: 80810268.5
(22) Anmeldetag: 29.08.1980
(51) Int. Cl.: B24B 3/24

(54) **Bohrspitzen-Schleifmaschine**
Drill point grinding machine
Affûteuse-appointeuse pour forets

(43) Veröffentlichungstag der Anmeldung: 10.03.1982
(73) Patentinhaber: Christen AG, Wabern, CH-3084 Wabern (CH)
(72) Erfinder: Blöchlinger, Max Alfred, CH-3013 Bern (CH)
(74) Vertreter: Steiner, Martin

## Beschreibung

Die vorliegende Erfindung betrifft eine Bohrspitzen-Schleifmaschine mit je einer Schleifscheibe zum Schleifen der Primär- und der Sekundärfreifläche, sowie mit einem Schleifschlitten mit Werkstückspindelstock zur Aufnahme eines Bohrers und zum Zubringen desselben in seine Schleifstellungen.

Eine derartige Schleifmaschine ist bekannt, z. B. aus dem Prospekt »SELECT-O-MATIC 01-6 MC/01-6 AMC« der Anmelderin. In dieser Schleifmaschine kann ein eingespannter Bohrer durch einfache Bewegung des Schleifschlittens an den beiden vorhandenen Schleifscheiben vorbeigeführt werden, um zuerst die Sekundär-und dann die Primärfläche zu schleifen.

Der vorliegenden Erfindung liegt die Aufgabe zugrunde, eine Schleifmaschine der obenerwähnten Art derart zu ergänzen, daß bei gleichbleibender Einspannung und Einstellung des Bohrers in einem kurzen und schnell zu durchlaufenden Durchgang nicht nur die erwähnten Freiflächen, sondern auch die Spanflächen des Bohrers bearbeitet werden können, um eine vollkommene Symmetrie zur Mitte mit gleicher Lippenhöhe zu erzielen. Zugleich kann diese zusätzliche Bearbeitung dazu dienen, den Spanwinkel nach dem mit dem Spiralbohrer zu bearbeitenden Material zu bestimmen. In dieser Weise geschliffene Bohrer weisen gegenüber Bohrern mit Spanwinkeln, welche sich aus dem Nutensteigungswinkel ergeben, verstärkte Schneidecken mit besserer Abfuhr der Prozeßwärme auf, was zu höheren Standzeiten führt. Gleichzeitig kann durch Verwendung geeigneter Schleifscheiben die Oberflächengüte der Spanfläche verbessert werden. Diese Aufgabe wird erfindungsgemäß dadurch gelöst, daß eine weitere Schleifscheibe zur Bearbeitung der Spanflächen eines Bohrers zwischen den Schleifscheiben zum Schleifen der Primär- und Sekundärflächen vorgesehen ist, wobei alle Schleifscheiben und der Schleifschlitten mit Spindelstock derart angeordnet und einstellbar sind, daß alle Schleifoperationen an je einer Stelle in einer Werkstücksaufspannung und -Einstellung in einem Arbeitsdurchlauf des Schleifschlittens ausführbar sind.

Er läßt sich hiermit ohne erheblichen konstruktiven Aufwand und auf engem Raume eine sehr wertvolle, die Präzision des Spiralbohrers erheblich erhöhende zusätzliche Bearbeitung, ohne erheblichen zusätzlichen Zeitaufwand anfügen, wobei die Bearbeitung je eines Bohrers auch vollautomatisch ablaufen könnte.

Vorzugsweise ist die weitere Schleifscheibe axial und radial einstellbar und in ihrer Neigung verstellbar. Damit kann die Bearbeitungstiefe und die Ebene der Spanfläche genau vorbestimmt werden.

Es ist möglich, den Schleifschlitten längs eines geraden Bettes durch seine Arbeitsstellungen verschiebbar auszuführen, was eine insgesamt besonders einfache Konstruktion der Maschine erlaubt.

Die Erfindung wird nun anhand der Zeichnung näher erläutert, welche ein Ausführungsbeispiel der Schleifmaschine zeigt.

Die Figuren 1 bis 3 zeigen je eine Bearbeitungsstation bzw. Schleifscheibe der Maschine,
Fig.4 zeigt einen Ausschnitt aus Fig.2 in größerem Maßstab und
Fig. 5 veranschaulicht schematisch den Ablauf eines Schleifzyklus.

Auf dem Gestell 1 der Schleifmaschine befindet sich ein gerades Bett 2, auf welchem ein Schleifschlitten 3 verschoben werden kann. Auf dem Schleifschlitten 3 befindet sich ein Werkstückspindelstock4 in dem ein Werkstückspannfutter 5 axial und im Drehwinkel einstellbar angeordnet und mit einem Hebel 9 in der gewünschten Stellung feststellbar ist. Im Werkstückspannfutter 5 befindet sich eine nicht dargestellte, indexierbare Werkstückspindel, die am vorderen Ende eine Spannzange 6 trägt, in welcher der zu bearbeitende Spiralbohrer gehalten ist. Mittels eines Spannhebels 9' kann über eine Zugstange die Spannzange 6 gespannt und gelöst werden. Eine Führungsbüchse 8 hält den Spiralbohrer in genauer Position beim unten beschriebenen Schleifvorgang. Der Werkstückspindelstock kann bei zurückgezogenem Spannfutter, d. h. bei aus der Führungsbüchse ausgefahrenem Werkstück, in nicht näher dargestellter Weise nach oben gekippt werden, um einen unbehinderten Werkstückwechsel vornehmen zu können, wozu die Spannzange 6 mittels des Spannhebels 9' gelöst und dann wieder gespannt werden kann. Der Werkstückspindelstock kann mittels einer Spindel axial zugestellt werden, deren Betätigungsgrad 10 in der Zeichnung dargestellt ist.

Wie Fig. 1 zeigt, ist auf dem Maschinengestell eine erste Bearbeitungsstation mit einer Schleifscheibe 11 mit ringförmiger Schleiffläche um eine Achse 12 schwenkbar montiert. Die Schleifscheibe 11 wird von einem Motor 13 über einen Riemen 14 angetrieben.

Wie Fig. schematisch zeigt, dient die Schleifscheibe 11 zur Bearbeitung der im angedeuteten Bohrer dunkel angedeuteten sekundären Freifläche 15. Durch Einstellen der Neigung der Schleifscheibe 11 kann die Neigung dieser Freifläche vorbestimmt werden.

In Fig.2 sind entsprechende Teile gleich bezeichnet wie in Fig.1. Sie zeigt die zweite Bearbeitungsstation mit einer Schleifscheibe 16, die von einem Motor 17 über einen Riemen 18 angetrieben werden kann. Die Bearbeitungseinheit und damit die Schleifscheibe 16 kann längs einer kreisbogenförmigen Führung 19 eingestellt, d. h. verschwenkt werden. Wie die vergrößerte Darstellung in Fig.4 zeigt, erfolgt diese Verschwenkung um einen Punkt 20 an der Umfangskante der Bearbeitungsfläche 21 der Schleifscheibe 16. Mit anderen Worten erfolgt diese Schwenkbewegung praktisch um die Bearbeitungsstelle an der Spanfläche des Bohrers 7. Die Schleifscheibe 16 kann auch in axialer Richtung eingestellt werden indem die als Pinole ausgebildete Schleifspindel durch den mit Gewinde versehenen Betätigungsring 22 verstellt wird. Sie kann weiter in radialer Richtung eingestellt werden, mittels einer Spindel, deren Betätigungsgrad 23 dargestellt ist.

Wie in der in Fig. 2 dargestellten Ansicht des Bohrers angedeutet, dient die Schleifscheibe 16 dazu, die Spanfläche 24 des Bohrers 7 zu bearbeiten. Die Einstellbarkeit der Schleifscheibe 16 in axialer und radialer Richtung und deren Verschwenkbarkeit erlauben eine genaue Einstellung der Bearbeitungstiefe und des Winkels der Spanfläche 24 in bezug auf die Achse des Bohrers, was die eingangs bereits erwähnten Vorteile mit sich bringt.

In Fig. sind wiederum entsprechende Teile gleich bezeichnet wie in den Fig. 1 und 2. Gemäß Fig. 3 weist die Maschine eine dritte Bearbeitungsstation, ähnlich derjenigen nach Fig. 1 auf. Eine Schleifspindel mit einer Schleifscheibe 25 mit ringförmiger Schleiffläche ist um eine Achse 26 schwenkbar montiert. Die Schleifscheibe 25 wird von einem Motor 27 über einen Riemen 28 angetrieben. Wie die Ansicht des Bohrers 7 in Fig. 3 andeutet, dient die Schleifscheibe der Bearbeitung der primären Freifläche 29. Durch Einstellung der Neigung der Schleifscheibe 25 kann die Neigung dieser Freifläche vorgewählt werden.

Fig. 5 dient der Erläuterung eines Arbeitszyklus der Maschine. Alle Teile sind in Fig. 5 mehr oder weniger schematisch und nicht unbedingt in ihrer wirklichen Lage dargestellt. Der Bohrer 7 ist in ausgezogenen Linien in seiner Ausgangsstellung dargestellt. Aus dieser Ausgangsstellung wird er im Langsamgang, der durch eine zugeordnete Gerade angedeutet ist, an der Schleifscheibe 11 vorbeigeführt, um die Sekundäre Freifläche 15 zu bearbeiten. Dann wird der Bohrer im Schnellgang der durch eine Zickzack-Linie angedeutet ist zur nächsten Bearbeitungsstation, d. h. an die Schleifscheibe 16 gefördert. Er läuft dann im Langsamgang an dieser Schleifscheibe vorbei, worauf er im Schnellgang zur Schleifscheibe 25 gebracht und dann im Langsamgang an derselben vorbeigeführt wird. Der Bohrer wird dann in derselben Stellung im Schnellgang in die Ausgangsstellung zurückgeführt, dann durch Indexieren der Werkstückspindel um 180° gedreht, was durch eine im Werkstückspannfutter 5 eingebaute Teilvorrichtung bewerkstelligt wird, und dann zur Bearbeitung der anderen Schneide des Bohrers in der soeben beschriebenen Weise an den drei Schleifscheiben 11, 16 und 25 vorbeigeführt. Dann gelangt der Bohrer wieder im Schnellgang in die Ausgangsstellung, wo er aus der Spannzange entfernt und durch einen anderen zu bearbeitenden Bohrer ersetzt werden kann. Dank der Anordnung der Schleifscheibe 16 zwischen den Schleifscheiben 11 und 16 ergibt sich ein kurzer Totalhub für den Werkstückspindelstock. Wäre eine der Schleifscheiben 11 oder 25 in der Mitte angeordnet, müßte der Bohrer 7 über den vollen Durchmesser dieser mittleren Schleifscheibe und unnötigerweise an zwei Stellen über die ringförmige Schleiffläche derselben geführt werden.

Die Maschine ist somit einfach in ihrem Aufbau und in ihrem Arbeitsablauf. Ihre Einstellung für verschiedenste Bearbeitungsaufgaben kann schnell und sicher an gut zugänglichen Stellen erfolgen. Ist die Maschine einmal eingerichtet, kann der Bearbeitungszyklus für je eine Schneide automatisch durchlaufen.

## Patentansprüche

1. Bohrerspitzen-Schleifmaschine mit je einer Schleifscheibe (25, 11) zum Schleifen der Primär-und der Sekundärfreifläche (29, 15), sowie mit einem Schleifschlitten (3) mit Werkstückspindelstock (4) zur Aufnahme eines Bohrers und zum Zubringen desselben in seine Schleifstellungen, dadurch gekennzeichnet, daß eine weitere Schleifscheibe (16) zur Bearbeitung der Spanflächen (24) eines Bohrers (7) zwischen den Schleifscheiben zum Schleifen der Primär- und Sekundärfläche vorgesehen ist, wobei alle Schleifscheiben (11, 16, 25) und der Schleifschlitten (3) mit Spindelstock (4) derart angeordnet und einstellbar sind, daß alle Schleifoperationen an je einer Stelle in einer Werkstückaufspannung und -Einstellung in einem Arbeitsdurchlauf des Schleifschlittens ausführbar sind.

2. Maschine nach Anspruch 1, dadurch gekennzeichnet, daß die weitere Schleifscheibe (16) axial und radial einstellbar und in ihrer Neigung verstellbar ist.

3. Maschine nach Anspruch 1 oder 2, dadurch gekennzeichnet, daß der Schleifschlitten (3) längs eines geraden Bettes (2) an den Arbeitsstellen vorbei verschiebbar ist.

4. Maschine nach einem der Ansprüche 1 bis 3, dadurch gekennzeichnet, daß die Achse der Werkstückspindel (5) bzw. des Bohrers (7) mindestens annährend in der Ebene der weiteren Schleifscheibe (16) liegt.

5. Maschine nach Anspruch 2, dadurch gekennzeichnet, daß die weitere Schleifscheibe (16) um eine Tangente an einen Punkt (20) der Umfangskante ihrer Schleiffläche in der Neigung einstellbar ist.

## Claims

1. Drill point grinding machine with a respective grinding wheel (25, 11) for grinding the primary (29) and secondary (15) free surface, and with a grinding carriage (3) with a workpiece headstock (4) for receiving a drill and conveying it in its grinding positions, characterized in that a further grinding wheel (16) is provided between the grinding wheels for grinding the primary and secondary free surface, for machining the cutting face (24) of a drill (7), all grinding wheels (11,16, 25) and the grinding carriage (3) with the workpiece headstock (4) being arranged and adjusted so that all grinding operations are practicable each at a given place, with a determined and constant gripping and adjustment of the workpiece, during one working cycle of the grinding carriage.

2. Drill point grinding machine according to claim 1, characterized in that the further grinding wheel (16) is adjustable axially and radially and orientable in inclination.

3. Drill point grinding machine according to one of the claims 1 or 2, characterized in that the grinding carriage (3) is displaceable in the working positions along a rectilinear bed (2).

4. Drill point grinding machine according to one the claims 1 to 3, characterized in that the axis of the workpiece spindle (5), respectively of the drill (7) is at least approximately in the plane of the additional grinding wheel (16).

5. Drill point grinding machine according to claim 2, characterized in that the additional grinding wheel (16) is orientable in the inclination according to a tangent in a point (20) of the peripheral edge of its grinding surface.

## Revendications

1. Affûteuse-pointeuse pour forets avec une meule respective (25, 11) pour meuler la surface libre primaire (29) et secondaire (15), et avec un chariot de rectification (3) avec une poupée porte-pièce (4) pour recevoir un foret et amener celui-ci dans ses positions de meulage, caractérisée en ce qu'une meule additionnelle (16) est prévue entre les meules pour meuler la surface libre primaire et secondaire pour l'usinage de la face de coupe (24) d'un foret (7), toutes les meules (11, 16, 25) et le chariot de rectification (3) avec la poupée porte-pièce (4) étant disposés et ajustables de manière que toutes les opérations de meulage sont exécutables chacun à un endroit donné, pour un serrage et un adjustage déterminé et constant de la pièce à travailler, au cours d'un cycle de travail du chariot de rectification.

2. Affûteuse-appointeuse selon la revendication 1, caractérisé en ce que la meule additionnelle (16) est ajustable axialement et radialement et réglable en inclinaison.

3. Affûteuse-appointeuse selon l'une des revendications 1 ou 2, caractérisée en ce que le chariot de rectification (3) est déplaceable dans les positions de travail le long d'un lit rectiligne (2).

4. Affûteuse-appointeuse selon une des revendications 1 à 3, caractérisé en ce que l'axe de la broche porte-pièce (5), respectivement du foret (7) est au moins approximativement dans le plan de la meule additionnelle (16).

5. Affûteuse-appointeuse selon la revendication 2, caractérisée en ce que la meule additionnelle (16) est réglable err inclinaison selon une tangente en un point (20) de l'arête périphérique de sa surface de meulage.
